# EUROPÄISCHE PATENTSCHRIFT

(11) **EP 0 253 983 B1**
(45) Veröffentlichungstag und Bekanntmachung des Hinweises auf die Patenterteilung: **15.05.1991**
(21) Anmeldenummer: 87107242.7
(22) Anmeldetag: 19.05.1987
(51) Int. Cl.: E06B 5/10

(54) **Fenster, Tür oder Festverglasung in beschusshemmender Ausführung**
Window, door or fixed glazing of bulletproof type
Fenêtre, porte ou vitrage fixe du type à l'épreuve des balles

(30) Priorität: 23.07.1986 DE 3624849
(43) Veröffentlichungstag der Anmeldung: 27.01.1988
(73) Patentinhaber: SCHÜCO International GmbH & Co., D-33609 Bielefeld (DE)
(72) Erfinder: Habicht, Siegfried, D-4811 Leopoldshöhe (DE); Reppert, Rainer, D-4800 Bielefeld (DE); Höcker, Eitel-Friedrich, D-4800 Bielefeld 15 (DE)
(74) Vertreter: Loesenbeck, Karl-Otto, Dipl.-Ing.

(56) Entgegenhaltungen:
- EP-A- 0 212 325
- DE-A- 2 824 199
- DE-A- 2 836 465
- DE-A- 2 947 420
- DE-C- 2 818 745
- DE-U- 7 803 666
- DE-U- 8 612 216

## Beschreibung

Die Erfindung bezieht sich auf ein Fenster, eine Tür oder Festverglasung mit einer Scheibe und Rahmen in beschußhemmender Ausführung, wobei der Flügel- und der Blendrahmen an der Außen- und/oder Innenseite mit beschußhemmenden Profilschienen aus einer Aluminiumlegierung versehen sind und bei dem Fenster oder der Tür der Spalt zwischen dem Blend-und dem Flügelrahmen im Bereich der beschußhemmenden Bauteile labyrinthartig mit einer parallel oder angenähert parallel zur Fenster- oder Türebene verlaufenden Stufe ausgebildet ist.

Es ist ein Fenster oder eine Tür der genannten Art bekannt (DE-B-28 18 745), bei dem bzw. bei der der Flügel- und der Blendrahmen aus Aluminiumprofilschienen gefertigt sind und an die Außenseite oder Innenseite der Aluminiumprofile des Flügelrahmens und des Blendrahmens jeweils beschußhemmende Platten aus einer Aluminiumlegierung angeklebt oder angeschweißt sind. Die beschußhemmenden Platten im Bereich des Spaltes zwischen dem Flügelrahmen und dem Blendrahmen sind derart ausgebildet, daß in der Breite des Spaltes ein Falz entsteht, der in der Höhe der Mitte der beschußhemmenden Platten eine Stufe aufweist, die parallel zur Fenster- oder Türebene verläuft.

Es ist ferner bekannt, die Rahmen eines Fensters, einer Tür und Festverglasung aus wärmegedämmten Verbundprofilen zu fertigen, bei denen ein Aluminiumprofil als beschußhemmendes Bauteil ausgebildet ist, eine größere Wanddicke als das zweite Metallprofil aufweist und aus einer Spezialaluminiumlegierung besteht. Die zwischen den beiden Metallprofilschienen angeordneten Isolierstäbe werden durch Aufpressen von Metallstegen der Metallprofilschienen auf die Längsränder der Isolierstäbe mit den Metallprofilschienen verbunden. Im Bereich des Spaltes zwischen dem Blend- und dem Flügelrahmen bilden die beschußhemmenden Metallprofilschienen einen Anschlag in der Form einer die parallel zur Fenster- oder Türebene verläuft.

Bei einem direkten Beschuß des einstufigen Labyrinthspalts zwischen dem Blend- und dem Flügelrahmen der bekannten Ausführungen stehen maximal 50 % der wirksamen Dicke der beschußhemmenden Bauteile in diesem Bereich zur Verfügung.

Es ist weiterhin eine Tür- oder Fensterkonstruktion bekannt (DE-A-29 47 420), bei der die Durchschußhemmung durch übereinander gelegte Platten erreicht, von denen eine Plattenlage mit Rahmenprofilen des Fensters oder der Tür verschraubt ist, während die übrigen Platten durch Bolzen an den rahmenfesten Platten festgelegt werden, wobei diese Bolzen in entsprechende, fluchtende Bohrungen der genannten Platten eingetrieben werden.

Gegenstand der nicht vorveröffentlichten EP-A- 0 212 325 ist ein Fenster oder eine Tür aus Aluminium in beschußhemmender Ausführung, bei dem bzw. bei der zwischen dem Flügel-und dem Blendrahmen ein mehrstufiger, labyrinthartiger Spalt vorhanden ist, der durch beschußhemmende Platten begrenzt wird.

Der Erfindung liegt die Aufgabe zugrunde, mit einfachen konstruktiven Maßnahmen ohne eine Änderung der Gesamtdicke der beschußhemmenden Bauteile die Beschußhemmung zu verbessern.

Diese Aufgabe wird erfindungsgemäß dadurch gelöst, daß die beschußhemmenden Profilschienen sich über die gesamte Profilschienenlänge erstreckenden Innenkammern mit unter einem spitzen Winkel zur Fenster-, Tür- oder Festverglasungsebene verlaufenden Begrenzungsflächen aufweisen und stranggepreßt sind oder die beschußhemmenden Bauteile dieser Profilschienen mehrteilig ausgebildet sind und eine sich über den gesamten Bereich des beschußhemmenden Profils erstreckende Reihe aus Teilflächen der Verbindungsfläche unter einem spitzen Winkel zur Fenster-, Tür-oder Festverglasungsebene verläuft.

Ein senkrecht auf den Flügel- oder den Blendrahmen auftreffendes Projektil wird beim Auftreffen auf eine unter einem spitzen Winkel zur Fenster-, Tür- oder Festverglasungsebene verlaufende Begrenzungsfläche oder Verbindungsfläche abgelenkt. Mit jeder Ablenkung vergrößert sich die projizierte Fläche des Projektils in bezug auf seine Bewegungsrichtung, was dazu führt, daß durch die Vergrößerung der Fläche mehr Energie des Projektils im beschußhemmenden Bauteil vernichtet werden kann.

Auch die Änderung der achsgerichteten Lage eines Projektils in kleinen Schritten bringt eine wesentliche Verbesserung der Durchschußhemmung.

Weitere Merkmale der Erfindung ergeben sich aus den Unteransprüchen und der folgenden Beschreibung von vorteilhaften, beispielsweisen Ausführungsformen. Es zeigen:
- Fig. 1: einen Teilschnitt durch ein beschußhemmendes Fenster, bei dem der Blendrahmen und der Flügelrahmen aus wärmegedämmten Verbundprofilen hergestellt sind, und die
- Fig. 2 bis 5: Abwandlungsformen zu der Konstruktion nach der Fig. 1.

In sämtlichen Ausführungsbeispielen ist die Scheibe 1 beschußhemmend ausgebildet. Sie wird von einem Flügelrahmen 2 umschlossen, der aus wärmegedämmten Verbundprofilen besteht.

Auch der Blendrahmen 3 wird von wärmegedämmten Verbundprofilen gebildet. Der Blendrahmen und der Flügelrahmen weisen an der Fensterinnenseite übliche Aluminiumprofile 4 bzw. 5 auf, die mit Aufnahmenuten 6,7 für Randleisten 8,9 von Isolierstäben 10,11,12,13 versehen sind. Die außenliegenden Metallstege 14,15 werden zur Verbindung der Isolierstäbe mit den Aluminiumprofilen 4 und 5 auf die Randleisten der Isolierstäbe gepreßt.

Auch die Randleisten 16,17 der Isolierstäbe werden durch Anformen der Metallstege 18 in den Aufnahmenuten der beschußhemmend ausgebildeten Metallprofile 19,20 festgelegt.

Die beschußhemmend ausgebildeten Metallprofile 19 und 20 des Blendrahmens und des Flügelrahmens begrenzen einen Labyrinthspalt 21, der mit drei Stufen 22,23,24 versehen ist, die parallel zur Türebene 25 verlaufen.

Die Breite des Labyrinthspaltes zwischen den einzelnen Stufen ist unterschiedlich. In dem Ausführungsbeispiel nach der Fig. 1 nimmt die Breite des Spaltes zwischen den einzelnen Stufen von außen nach innen hin ab. Die unterschiedlichen Spaltbreiten a, b, c und d, die sich von a bis d verringern, sind in die Fig. 1 eingetragen.

Aus der Fig. 1 ergibt sich ferner, daß die Teile des Labyrinthspaltes, die zwischen zwei Stufen liegen, unter einem Winkel α in Richtung auf den Blendrahmen geneigt verlaufen können.

Das Ausführungsbeispiel nach der Fig. 2 unterscheidet sich von dem nach der Fig. 1 im wesentlichen dadurch, daß die beschußhemmenden Metallprofile 26 des Blendrahmens 3 und 27 des Flügelrahmens 2 mit Innenkammern 28,29 ausgerüstet sind. Diese Innenkammern weisen mit einem spitzen Winkel β zur Fensterebene 25 verlaufende Begrenzungsflächen 30 auf. Diese Innenkammern haben in der Darstellung nach der Fig. 2 relativ große Abmessungen. Sie können auch spaltförmig ausgebildet und in größerer Anzahl vorgesehen sein.

Auch bei dieser Ausführung wird das in eine derartige Innenkammer eindringende Projektil beim Auftreffen auf eine schrägverlaufende Begrenzungsfläche aus der bisherigen Bewegungsrichtung abgelenkt, mit dem Vorteil, daß die beschußhemmende Wirkung der Metallprofile 26, 27 erhöht wird.

Bei dem Ausführungsbeispiel nach der Fig. 3 sind die Innenkammern durch Einschübe 31,32 ausgefüllt. Diese Einschübe setzen sich aus einzelnen Blechschichten zusammen, die damit eine Vielzahl von Trennflächen bilden, die zur Ablenkung eines Geschosses beitragen können.

Die Trennflächen der die Einschübe bildenden Bleche können zu den Begrenzungsflächen 30 der Innenkammern im rechten Winkel oder parallel zu den Begrenzungsflächen verlaufen. Die erstgenannte Ausführungsform ist in der Fig. 3, die zweite Ausführungsform in der Fig. 4 aufgezeigt.

Anstelle der aus Blechen oder Lamellen bestehenden Einschübe 31,32 können die Innenkammern auch mit Bauteilen ausgefüllt werden, die aus einer Aluminiumspeziallegierung oder aus Stahl, Keramik oder Glas bestehen.

Die Fig. 5 zweigt ein beschußhemmendes Fenster, bei dem die an der Außenseite vorgesehenen, beschußhemmenden Profile 33 und 34 des Blendrahmens 3 und des Flügelrahmens 2 mehrteilig, und zwar im dargestellten Ausführungsbeispiel zweiteilig ausgebildet sind. Die Verbindungsfläche der ein beschußhemmendes Profil bildenden Teile 35,36 bzw. 37,38 verläuft sägezahnartig. Die Teile 35,36 bzw. 37,38 werden mittels Schrauben, durch Kleben oder durch Schweißen verbunden.

Aus der Darstellung nach der Fig. 5 ergibt sich, daß die Sägezahnflächen Spalte 41,42 bzw. 39,40 begrenzen.

In diese Spalte können auch Bleche oder Lamellen eingelegt werden, die aus einem anderen beschußhemmenden Material bestehen als die genannten Profilteile.

Stranggepreßte oder gewalzte Profilteile weisen an der Oberfläche eine andere Dichte und Beschaffenheit auf die zu einer größeren Härte und Zähigkeit führen. Sind diese Oberflächen im Innern der Beschußhemmung unter einem Winkel schrägverlaufend angeordnet, so wird ein auf diese Oberflächenbereiche auftreffendes Projektil zunächst stärker abgebremst und ferner aus seiner Bewegungsrichtung abgelenkt, so daß in zweifacher Hinsicht die Beschußhemmung verbessert wird.

Mit den erfindungsgemäßen Maßnahmen wird eine höhere Beschußsicherheitsklasse erreicht, ohne daß die Dicke der beschußhemmenden Bauteile erhöht wird.

Die in den Ausführungsbeispielen aufgrund von Fensterdarstellungen beschriebenen Maßnahmen sind bei Türen und Festverglasungen einzusetzen. Die beschußhemmenden Bauteile können auch ein-oder mehrteilige Platten sein, die mit Profilschienen aus Aluminium, einem sonstigen Metall, aus Holz, aus Kunststoff oder aus Kombinationen dieser Werkstoffe verbunden und ggf. verkapselt werden.

### Bezugszeichen

1 Scheibe
2 Flügelrahmen
3 Blendrahmen
4 Aluminiumprofil
5 Aluminiumprofil
6 Aufnahmenut
7 Aufnahmenut
8 Randleiste
9 Randleiste
10 Isolierstab
11 Isolierstab
12 Isolierstab
13 Isolierstab
14 Metallsteg
15 Metallsteg
16 Randleiste
17 Randleiste
18 Metallsteg
19 Metallprofil
20 Metallprofil
21 Labyrinthspalt
22 Stufe
23 Stufe
24 Stufe
25 Türebene
26 Metallprofil
27 Blendrahmen
28 Innenkammer
29 Innenkammer
30 Begrenzungsfläche
31 Einschub
32 Einschub
33 Profil
34 Profil
35 Teil
36 Teil
37 Teil
38 Teil
39 Spalt
40 Spalt
41 Spalt
42 Spalt

## Patentansprüche

1. Fenster, Tür oder Festverglasung mit einer Scheibe (1) und Rahmen (2,3) in beschußhemmender Ausführung, wobei der Flügel- und der Blendrahmen an der Außen- und/oder Innenseite mit beschußhemmenden Profilschienen (19,20;33,34) aus einer Aluminiumlegierung versehen sind und bei dem Fenster oder der Tür der Spalt (21) zwischen dem Blend- und dem Flügelrahmen (3,2) im Bereich der beschußhemmenden Bauteile labyrinthartig mit einer parallel oder angenähert parallel zur Fenster-oder Türebene verlaufenden Stufe ausgebildet ist, **dadurch gekennzeichnet,** daß die beschußhemmenden Profilschienen sich über die gesamte Profilschienenlänge erstreckende Innenkammern (28,29) mit unter einem spitzen Winkel zur Fenster-, Tür- oder Fest-verglasungsebene verlaufende Begrenzungsflächen (30) aufweisen und stranggepreßt sind oder die beschußhemmenden Bauteile dieser Profil-schienen mehrteilig ausgebildet sind und eine sich über den gesamten Bereich des beschußhemmenden Profils erstreckende Reihe aus Teilflächen der Verbindungsfläche unter einem spitzen Winkel zur Fenster-, Tür-oder Festverglasungsebene verläuft.

2. Fenster, Tür oder Festverglasung nach Anspruch 1, dadurch gekennzeichnet, daß in die schräg zur Fenster-, Tür- oder Festverglasungsebene und parallel zueinander verlaufenden Innenkammern beschußhemmende Bauteile aus einer Aluminiumlegierung oder aus Stahl, Keramik oder Glas eingesetzt sind.

3. Fenster, Tür oder Festverglasung nach Anspruch 2, dadurch gekennzeichnet, daß die Innenkammern Einschübe (31,32) aus geschichteten Blechen aufweisen.

4. Fenster, Tür oder Festverglasung nach Anspruch 3, dadurch gekennzeichnet, daß die Trennflächen der die Einschübe (31,32) bildenden Bleche zu den Begrenzungsflächen (30) der Innenkammern im rechten Winkel oder parallel zu den Begrenzungsflächen verlaufen.

5. Fenster oder Tür oder Festverglasung nach Anspruch 1, dadurch gekennzeichnet, daß zwischen den Verbindungsflächen der mehrteiligen, beschußhemmenden Bauteile mindestens ein Blech aus einem von dem Material der Bauteile sich unterscheidenden Material angeordnet ist.

6. Fenster oder Tür oder Festverglasung nach Anspruch 1, dadurch gekennzeichnet, daß die Verbindungsflächen als sägezahnflächen ausgebildet sind.

7. Fenster oder Tür oder Festverglasung nach Anspruch 1, dadurch gekennzeichnet, daß die Verbindungs- oder Trennflächen der mehrteiligen beschußhemmenden Bauteile Spalte (39,40;41,42) begrenzen.

8. Fenster oder Tür nach Anspruch 1, wobei der Labyrinthspalt (21) mehrere Stufen (22,23,24) aufweist, dadurch gekennzeichnet, daß die Breite des Labyrinthspaltes (21) zwischen den einzelnen Stufen (22,23, 24) unterschiedlich ist und die Spaltbreite von der Beschußseite zur gegenüberliegenden Seite kleiner wird.

9. Fenster oder Tür nach Anspruch 8, dadurch gekennzeichnet, daß die zwischen zwei Stufen liegenden Spaltteile unter einem vom rechten Winkel zur Fenster- oder Türebene (25) abweichenden Winkel verlaufen.

## Claims

1. A window, door or feed glazing arrangement comprising a pane (1) and frame structures (2, 3) of a bombardment-resistant construction, wherein the frame structure of the movable portion and the fixed frame structure are provided at the outside and/or inside with bombardment-resistant profile bars (19, 20, 33, 34) consisting of an aluminium alloy, and in the window or door the gap (21) between the fixed frame structure (3) and the movable portion frame structure (2), in the region of the bombardment-resistant components, is of a labyrinth-like configuration with a step extending parallel or approximately parallel to the plane of the window or door, characterised in that the bombardment-resistant profile bars have internal chambers (28, 29) extending over the entire profile bar length and with boundary surfaces (30) extending at an acute angle relative to the plane of the window, door or fixed glazing arrangement, and are extruded, or the bombardment-resistant components of said profile bars are of a multi-part configuration and a row of surface portions of the connecting surface, which row extends over the entire region of the bombardment-resistant profile, extends at an acute angle relative to the plane of the window, door or fixed glazing arrangement.

2. A window, door or fixed glazing arrangement according to claim 1 characterised in that bombardment-resistant components of an aluminium alloy or of steel, ceramic or glass are fitted into the inner chambers which extend parallel to each other and inclinedly relative to the plane of the window, door or fixed glazing arrangement.

3. A window, door or fixed glazing arrangement according to claim 2 characterised in that the inner chambers have inserts (31, 32) of laminated plates.

4. A window, door or fixed glazing arrangement according to claim 3 characterised in that the separation surfaces of the plates forming the inserts (31, 32), relative to the boundary surfaces (30) of the inner chambers, extend at a right angle or parallel to the boundary surfaces.

5. A window or door or fixed glazing arrangement according to claim 1 characterised in that disposed between the connecting surfaces of the multi-part bombardment-resistant components is at least one plate of a material which differs from the material of the components.

6. A window or door or fixed glazing arrangement according to claim 1 characterised in that the connecting surfaces are of a sawtooth surface configuration.

7. A window or door or fixed glazing arrangement according to claim 1 characterised in that the connecting or separation surfaces of the multi-part bombardment-resistant components define gaps (39, 40; 41, 42).

8. A window or door according to claim 1 wherein the labyrinth gap (21) has a plurality of steps (22, 223, 24) characterised in that the width of the labyrinth gap (21) between the individual steps (22, 23, 24) is different and the width of the gap decreases from the bombardment side to the opposite side.

9. A window or door according to claim 8 characterised in that the gap portions between two steps extend at an angle which differs from a right angle relative to the window or door plane (25).

## Revendications

1. Fenêtre, porte ou vitrage fixe comportant une vitre (1) et des châssis (2, 3) en exécution pare-balles, le châssis ouvrant et le châssis dormant étant pourvus, sur la face extérieure et/ou la face intérieure, de rails profilés (19, 20, 33, 34) pare-balles réalisés dans un alliage d'aluminium et,pour la fenêtre ou la porte, la fente (21) comprise entre le châssis dormant et le châssis ouvrant (3, 2) étant conformée en labyrinthe dans la région des composants pare-balles avec un gradin parallèle ou à peu près parallèle au plan de la porte ou au plan de la fenêtre, caractérisé en ce que les rails profilés pare-balles présentent des chambres intérieures (28, 29), s'étendant sur toute la longueur des rails profilés, avec des surfaces de délimitation (30) formant un angle aigu par rapport au plan de la fenêtre, de la porte ou du vitrage fixe et sont extrudés ou les composants pare-balles de ces rails profilés sont réalisés en plusieurs parties et une rangée de surfaces partielles de la surface d'assemblage, s'étendant sur toute la région du profilé pare-balles, forme un angle aigu par rapport au plan de la fenêtre, de la porte ou du vitrage fixe.

2. Fenêtre, porte ou vitrage fixe selon la revendication 1, caractérisé en ce que des composants pare-balles en alliage d'aluminium, en acier, en céramique ou en verre, sont placés dans les chambres intérieures s'étendant obliquement par rapport au plan de la fenêtre, de la porte ou du vitrage fixe et parallèles entre elles.

3. Fenêtre, porte ou vitrage fixe selon la revendication 2, caractérisé en ce que les chambres intérieures présentent des garnitures (31, 32) en tôle stratifiée.

4. Fenêtre, porte ou vitrage fixe selon la revendication 3, caractérisé en ce que les surfaces de séparation des tôles formant les garnitures (31, 32) par rapport aux surfaces de délimitation (30) des chambres intérieures, s'étendent à angle droit par rapport aux surfaces de délimitation ou parallèlement à celles-ci.

5. Fenêtre ou porte ou vitrage fixe selon la revendication 1, caractérisé en ce qu'une tôle au moins d'un matériau différent du matériau des composants, est placée entre les surfaces d'assemblage des composants pare-balles, en plusieurs parties.

6. Fenêtre ou porte ou vitrage fixe selon la revendication 1, caractérisé en ce que les surfaces d'assemblage sont des surfaces en dents de scie.

7. Fenêtre ou porte ou vitrage fixe selon la revendication 1, caractérisé en ce que les surfaces d'assemblage ou de séparation des composants pare-balles en plusieurs parties, délimitent des fentes (39, 40 ; 41, 42).

8. Fenêtre ou porte selon la revendication 1, dans laquelle la fente en labyrinthe (21) présente plusieurs gradins (22, 23, 24), caractérisée en ce que la largeur de la fente de labyrinthe (21) est différente entre les différents gradins (22, 23, 24) et la largeur de la fente diminue du côté du tir vers le côté opposé.

9. Fenêtre ou porte selon la revendication 8, caractérisée en ce que les parties de fente situées entre deux gradins forment un angle différent de l'angle droit par rapport au plan de la fenêtre ou au plan de la porte (25).
